# FASCICULE DE BREVET EUROPEEN

(11) **EP 2 891 929 B1**
(45) Date de publication et mention de la délivrance du brevet: **22.11.2017**
(21) Numéro de dépôt: 14186652.5
(22) Date de dépôt: 26.09.2014
(51) Int. Cl.: G04C 3/10, G04C 5/00, H02K 49/10, G04B 17/32

(54) **Résonateur magnétique ou électrostatique**
Magnetischer oder elektrostatischer Resonator
Magnetic or electrostatic resonator

(30) Priorité: 23.12.2013 EP 13199427; 19.09.2014 EP 14185638; 09.09.2014 EP 14184158
(43) Date de publication de la demande: 08.07.2015
(73) Titulaire: Nivarox-FAR S.A., 2400 Le Locle (CH)
(72) Inventeur: Stranczl, Marc, 1260 Nyon (CH); Di Domenico, Gianni, 2000 Neuchâtel (CH); Winkler, Pascal, 2072 St Blaise (CH)
(74) Mandataire: Giraud, Eric

(56) Documents cités:
- BE-A- 530 509
- FR-A1- 2 132 162

## Description

### Domaine de l'invention

L'invention concerne un résonateur d'horlogerie comportant un mobile en anneau autour d'un axe et agencé apte à osciller, et un entraîneur soumis à un couple dans un mouvement horloger.

L'invention concerne encore un mouvement d'horlogerie comportant, fixés sur une platine, un moyen de stockage d'énergie agencé pour délivrer ledit couple à un rouage d'actionnement d'un mécanisme comportant un tel résonateur annulaire, avec un dit mobile fixé par des lames flexibles à ladite platine, et un dit entraîneur entraîné par ledit rouage, ledit entraîneur commandant des moyens d'affichage dudit mouvement.

L'invention concerne encore une pièce d'horlogerie comportant un tel mouvement.

L'invention concerne le domaine de la régulation des pièces d'horlogerie mécaniques, en particulier des montres mécaniques.

### Arrière-plan de l'invention

Les nombreux contacts dans un organe réglant altèrent le facteur de qualité et le rendement. Il est de plus, difficile de concilier des fréquences très différentes entre les composants d'un résonateur.

Le document FR2132162 au nom de HORSTMANN MAGNETICS décrit des mécanismes d'entraînement et d'échappement magnétiques pour rotor, dans lesquels le couplage existant entre un organe oscillant mécaniquement et un rotor est purement magnétique et sans interaction mécanique. Le rotor comprend un disque en matériau ferromagnétique et présentant sur toute sa périphérie un nombre pair de rayons ou de bras régulièrement répartis, et conformés de façon à ce que les extrémités extérieures de chaque paire de bras ou rayons voisins circonférentiellement sont décalées dans une direction axiale par rapport au plan de symétrie perpendiculaire à l'axe de rotation du rotor. Le mécanisme comprend un organe oscillant, un tel rotor dont l'axe de rotation est parallèle à la direction d'oscillation de l'organe oscillant, et un organe magnétique annulaire porté par l'organe oscillant et entourant au moins partiellement la périphérie du rotor, ce rotor étant couplé magnétiquement avec les pôles de l'organe magnétique de sorte que les moments d'entraînement en rotation orientés dans le même sens que la rotation sont exercés sur le rotor au niveau d'un grand nombre de positions autour de la périphérie du rotor lors de l'oscillation de l'organe oscillant.

Le document BE530509A au nom de PHILIPS décrit un dispositif de stabilisation de la vitesse d'un moteur, où ce moteur est chargé au moins par un système de résonance mécanique fonctionnant dans le voisinage de sa fréquence de résonance, système dont le couple résistant, augmentant fortement à la résonance, exerce un effet stabilisateur sur la vitesse de rotation du moteur.

### Résumé de l'invention

L'invention se propose de créer des mécanismes qui présentent un rendement supérieur aux résonateurs classiques.

A cet effet, l'invention concerne un résonateur d'horlogerie selon la revendication 1.

L'invention concerne encore un mouvement d'horlogerie comportant, fixés sur une platine, un moyen de stockage d'énergie agencé pour délivrer ledit couple à un rouage d'actionnement d'un mécanisme comportant un tel résonateur annulaire, avec un dit mobile fixé par des lames flexibles à ladite platine, et un dit entraîneur entraîné par ledit rouage, ledit entraîneur commandant des moyens d'affichage dudit mouvement.

L'invention concerne encore une pièce d'horlogerie comportant un tel mouvement, caractérisée en ce que cette pièce est une montre.

### Description sommaire des dessins

D'autres caractéristiques et avantages de l'invention apparaîtront à la lecture de la description détaillée qui va suivre, en référence aux dessins annexés, où :
- les figures 1 et 2 représentent, de façon schématisée et en vue en plan, un résonateur annulaire selon l'invention, avec un mobile en anneau dont l'excitation est effectuée par un entraîneur en forme de roue, la figure 1 dans une position où, à 12h et 6h, des premières masses polaires que comporte le mobile en anneau et des deuxièmes masses polaires que comporte l'entraîneur sont alignées, et où, à 3h et 9h, les premières masses polaires et les deuxièmes masses polaires ne sont pas alignées, et la figure 2,dans une position après une faible rotation d'angle de l'entraîneur, les alignements s'inversent ;
- la figure 3 illustre une réalisation similaire où les masses polaires sont réalisées avec des aimants, et où, sur la figure 4, lorsque les masses polaires sont alignées, elles se repoussent, et sur la figure 5, lorsque les masses polaires sont désalignées, elles s'attirent ;
- les figures 6 et 7 représentent le diagramme de la force d'interaction entre le mobile et l'entraîneur, en fonction de l'angle de l'entraîneur, correspondant à la figure 6, à 12h en figure 7, et à 9h en figure 8 ;
- les figures 9 à 11 sont similaires aux figures 6 à 8, avec la suppression de certaines masses polaires sur le mobile, les groupes de masses polaires restants étant positionnés de façon périodique sur la périphérie,
- les figures 12 à 14 sont aussi similaires aux figures 6 à 8, et ne conservent que quatre paires de premières masses polaires sur le mobile, à 90° les unes des autres ;
- les figures 15 et 16 illustrent une première variante de l'invention, qui consiste à exciter un mobile en forme d'anneau partiel selon la figure 12, la figure 16 illustre le mode de résonance particulier ; la figure 15A est une variante de la réalisation de la figure 15, comportant des moyens de limitation anti-décrochage sous forme de butées mécaniques
- les figures 17 et 18 illustrent une deuxième variante, qui consiste à exciter un mobile en forme d'anneau complet, la figure 18 illustre le mode de résonance particulier.
- une troisième variante illustrée en figure 19 consiste à empiler l'entraîneur et le mobile, oscillant en tridimensionnel, selon la figure 20.
- la figure 21 est un schéma-blocs illustrant une pièce d'horlogerie comportant un mouvement intégrant un mécanisme selon l'invention.

### Description détaillée des modes de réalisation préférés

On appellera dans la suite de l'exposé anneau un volume similaire à un tore ouvert, se déployant, refermé sur lui-même, autour d'un axe. Cet anneau est sensiblement de révolution autour de cet axe, mais non nécessairement exactement de révolution autour de cet axe.

L'invention peut être mise en oeuvre avec la mise en jeu de champs magnétiques ou/et électrostatiques, elle est plus particulièrement illustrée dans une variante magnétique.

L'invention concerne un résonateur d'horlogerie 6, comportant un mobile 7 agencé apte à osciller autour d'un axe A, et un entraîneur 8 soumis à un couple dans un mouvement horloger 10.

Selon l'invention, ce résonateur est un résonateur sensiblement annulaire 6 magnétique ou électrostatique, dont le mobile 7 est excité de façon périodique sous l'action induite par le mouvement de l'entraîneur 8, lequel entraîneur 8 est agencé pour exercer un effort sans contact sur le mobile 7.

Le mobile 7 est flexible et déformable au moins dans un plan perpendiculaire à l'axe A, et ce mobile 7 comporte une première zone magnétique ou électrisée selon un premier pas, et l'entraîneur 8 comporte une deuxième zone magnétisée ou électrisée selon un deuxième pas différent dudit premier pas, agencée pour coopérer en attraction ou en répulsion avec cette première zone, de façon à ce que le mobile 7 et l'entraîneur 8 constituent ensemble un mécanisme réducteur ou multiplicateur de vitesse.

L'interaction peut se faire entre un élément magnétique, respectivement électrisé, et une piste conductrice, ou respectivement diélectrique.

Plus particulièrement, dans un mode de réalisation non limitatif illustré par les figures, le mobile 7 comporte une première quantité de premières masses polaires 76 magnétiques ou électrisées selon un premier pas, et l'entraîneur 8 comporte une deuxième quantité de deuxièmes masses polaires 86 magnétisées ou électrisées selon un deuxième pas différent du premier pas. Ces deuxièmes masses polaires 86 sont agencées pour coopérer en attraction ou en répulsion avec les premières masses polaires 76, de façon à ce que le mobile 7 et l'entraîneur 8 constituent ensemble un mécanisme réducteur ou multiplicateur de vitesse.

Plus particulièrement, la première quantité diffère de la deuxième quantité.

Plus particulièrement, la première quantité diffère de la deuxième quantité d'une unité.

De façon particulière, la vitesse de l'entraîneur 8 définit une vitesse de propagation d'une onde de déformation dans le matériau du mobile 7 tout autour de celui-ci.

Plus particulièrement, la vitesse de l'entraîneur 8 définit une onde stationnaire d'oscillation du mobile 7 entre des formes répétitives correspondant à des modes stationnaires.

De façon particulière, le mouvement de l'entraîneur 8 comporte au moins un mouvement de pivotement.

Plus particulièrement, et tel qu'illustré de façon non limitative par les figures, le mouvement de l'entraîneur 8 est un mouvement de pivotement autour de l'axe A.

Dans une exécution particulière, tel que visible sur les figures 15 et 17, le mobile 7 est fixé à une platine 5 que comporte le mouvement horloger 10 par une pluralité de lames flexibles 9.

Dans une première variante ces lames flexibles 9 sont plus souples que le mobile 7, agencées pour maintenir le mobile 7 sensiblement centré sur l'axe A, et pour restreindre les mouvements d'oscillation du mobile 7 dans un même plan P perpendiculaire audit axe A avec des déplacements limités du centre d'inertie du mobile 7 inférieurs au dixième de la plus petite dimension extérieure du mobile 7 dans le plan P.

Dans une deuxième variante ces lames flexibles 9 sont plus rigides que le mobile 7, agencées pour maintenir le mobile 7 sensiblement centré sur l'axe A, et pour restreindre les mouvements du mobile 7 dans un même plan P perpendiculaire audit axe A avec des déplacements limités du centre d'inertie du mobile 7 inférieurs au dixième de la plus petite dimension extérieure du mobile 7 dans le plan P.

De façon particulière, le mobile 7 est lesté sur sa périphérie, de façon continue ou périodique.

De façon particulière, le mobile 7 est lesté par une pluralité de masselottes.

De façon particulière, le mobile 7 présente des sections ou/et des épaisseurs variables le long de sa périphérie.

De façon avantageuse, le mobile 7 est en matériau micro-usinable ou en silicium et a une section rectangulaire dans tout plan passant par l'axe A.

De façon avantageuse, le mobile 7 est monobloc avec une pluralité de lames flexibles 9 de liaison avec une platine 5 que comporte le mouvement horloger 10.

De façon avantageuse, le mobile 7 est monobloc avec la pluralité de lames flexibles 9 et avec la platine 5.

Dans une exécution particulière, le mobile 7 a, dans un état libre non contraint, une forme polygonale ou polylobée dans un plan P orthogonal à l'axe A.

Dans une exécution particulière illustrée par les figures 1 à 19, le mobile 7 est un anneau coaxial à l'entraîneur 8.

Dans une exécution particulière, tel que visible sur la figure 20, le mobile 7 est un solide au moins partiellement déformable selon la direction de l'axe A

L'invention concerne encore un mouvement d'horlogerie 10 comportant, fixés sur une platine 5, un moyen de stockage d'énergie 3, notamment un barillet, agencé pour délivrer du couple à un rouage 2 d'actionnement d'un mécanisme 1 comportant un tel résonateur annulaire 6 , avec un tel mobile 7 fixé par des lames flexibles 9 à la platine 5, et un tel entraîneur 8, notamment une roue d'échappement, entraîné par le rouage 2, l'entraîneur 8 commandant de préférence des moyens d'affichage 4 du mouvement 10.

L'invention concerne encore une pièce d'horlogerie 100 comportant un mouvement 10. De préférence cette pièce d'horlogerie 100 est une montre.

Plus particulièrement, les figures illustrent des variantes avantageuses de réalisation.

Le mobile 7 comporte des premières masses polaires 76, et l'entraîneur 8 comporte des deuxièmes masses polaires 86. Le nombre de masses polaires sur chaque structure est choisi de manière à ce que, pour un angle donné de l'entraîneur 8, les masses polaires à 12h et 6h du mobile 7 et de l'entraîneur 8 sont en face l'une de l'autre et les masses polaires à 3h et 9h ne sont pas en face l'une de l'autre. Pour une faible rotation d'angle e de l'entraîneur 8, les alignements s'inversent.

Sur la figure 1, à 12h et 6h, les premières masses polaires 76 et les deuxièmes masses polaires 86 sont alignées. À 3h et 9h, les premières masses polaires 76 et les deuxièmes masses polaires 86 ne sont pas alignées. Sur la figure 2, avec une faible rotation d'angle θ de l'entraîneur 8, les alignements s'inversent.

Sur la figure 3, les masses polaires sont réalisées avec des aimants: L'entraîneur 8 est polarisé radialement vers l'extérieur et le mobile 7 est polarisé radialement vers l'axe A. Sur la figure 4, lorsque les masses polaires sont alignées, elles se repoussent. Sur la figure 5, lorsque les masses polaires sont désalignées, elles s'attirent.

On peut donc tracer le diagramme de la force d'interaction en fonction de l'angle de l'entraîneur 8, correspondant à la figure 6, entre le mobile 7 et l'entraîneur 8, à 12h en figure 7, et à 9h en figure 8.

Les figures 9 à 11, similaires aux figures 6 à 8, montrent que, en supprimant des masses polaires sur le mobile 7, on peut choisir où l'on veut localiser les forces d'interaction entre les deux éléments. Les figures 12 à 14 vont plus loin en en conservant que quatre paires de premières masses polaires 76 sur le mobile 7, à 90° les unes des autres.

Les figures 15 et 16 illustrent une première variante de l'invention, qui consiste à utiliser le principe décrit précédemment pour exciter un mobile 7 en forme d'anneau partiel pour qu'il résonne en mode dit wineglass: l'entraîneur 8 se synchronise avec les oscillations du mobile 7. Il n'y a aucune interaction mécanique entre l'entraîneur 8 et le mobile 7.

La figure 15 est un schéma du mécanisme, où le mobile 7 en forme d'anneau est uniquement excité à 12h, 3h, 6h et 9h. La figure 16 illustre son mode de résonance en ellipses d'excentricité variable avec permutation des axes.

La figure 15A est une variante de la réalisation de la figure 15, comportant des moyens de limitation anti-décrochage sous forme de butées mécaniques. Sur un deuxième niveau, parallèle à celui des masses polaires 86 de l'entraîneur 8, une roue dentée 40 est solidaire de l'entraîneur 8, et le mobile 7 comporte des butées sous forme de goupilles 41. En fonctionnement normal, ces goupilles 41 oscillent avec le mobile 7, sans toucher la roue dentée 40. En cas de décrochement, le disque entraîneur 8 a tendance à s'emballer et à tourner plus vite, mais alors les goupilles 41 entrent en collision avec la roue dentée 40, ce qui évite l'emballement.

Les figures 17 et 18 illustrent une deuxième variante, qui consiste à utiliser le principe décrit précédemment avec un mobile 7 en forme d'anneau complet, pour une excitation en mode dit hula-hop. La figure 17 est un schéma du mécanisme, où le mobile 7 en forme d'anneau est excité sur toute sa circonférence, la figure 18 illustre son mode de résonance particulier.

Une troisième variante illustrée en figure 19 consiste à empiler l'entraîneur 8 et le mobile 7, afin de faire osciller le mobile 7 en tridimensionnel, au moins partiellement selon la direction de l'axe A, en hauteur, selon le même principe que la première variante. Le disque prend donc une forme de chips, tel que visible en figure 20.

Une quatrième variante (non illustrée) est la version hors plan de la deuxième variante très proche de la troisième variante.

Une autre variante, non illustrée, comporte un entraîneur 8 qui, au lieu d'aimants ponctuels, comporte une piste qui interagit avec des aimants sur le mobile 7 vibrant, de la même manière qu'avec une coopération aimants-aimants.

L'invention permet de supprimer les contacts dans l'organe réglant, permet l'obtention d'un meilleur facteur de qualité, et augmente le rendement. De plus, l'entraîneur 8, de préférence constitué par une roue d'échappement, tourne à basse fréquence et le mobile 7, de préférence un anneau, résonne à haute fréquence.

La réalisation selon la figure 15, avec un mobile 7 en anneau incomplet, réduit à certaines plages angulaires, permet de forcer une vibration en mode wineglass.

## Revendications

1. Résonateur d'horlogerie (6) comportant un mobile (7) en anneau autour d'un axe (A) et agencé apte à osciller autour dudit axe (A) et un entraîneur (8) soumis à un couple dans un mouvement horloger (10), **caractérisé en ce que** ledit résonateur est un résonateur sensiblement annulaire (6) magnétique ou électrostatique dont ledit mobile (7) est excité de façon périodique sous l'action induite par le mouvement dudit entraîneur (8), lequel entraîneur (8) est agencé pour exercer un effort sans contact sur ledit mobile (7), ledit mobile (7) étant flexible et déformable au moins dans un plan (P) qui est perpendiculaire audit axe (A) et dans lequel oscille ledit mobile (7), et ledit mobile (7) comportant une première zone magnétique ou électrisée selon un premier pas, et ledit entraîneur (8) comportant une deuxième zone magnétisée ou électrisée selon un deuxième pas différent dudit premier pas, agencée pour coopérer en attraction ou en répulsion avec ladite première zone, de façon à ce que ledit mobile (7) et ledit entraîneur (8) constituent ensemble un mécanisme réducteur ou multiplicateur de vitesse, et **caractérisé en ce que** la vitesse dudit entraîneur (8) définit une vitesse de propagation d'une onde de déformation dans le matériau dudit mobile (7) tout autour de celui-ci, et définit une onde stationnaire d'oscillation dudit mobile (7) entre des formes répétitives correspondant à des modes stationnaires.

2. Résonateur d'horlogerie (6) selon la revendication 1, **caractérisé en ce que** ledit mobile (7) comporte une première quantité de premières masses polaires (76) magnétiques ou électrisées selon un premier pas, et **en ce que** ledit entraîneur (8) comporte une deuxième quantité de deuxièmes masses polaires (86) magnétisées ou électrisées selon un deuxième pas différent dudit premier pas, agencées pour coopérer en attraction ou en répulsion avec lesdites premières masses polaires (76), de façon à ce que ledit mobile (7) et ledit entraîneur (8) constituent ensemble un mécanisme réducteur ou multiplicateur de vitesse.

3. Résonateur d'horlogerie (6) selon la revendication 2, **caractérisé en ce que** ladite première quantité diffère de ladite deuxième quantité.

4. Résonateur d'horlogerie (6) selon la revendication 3, **caractérisé en ce que** ladite première quantité diffère de ladite deuxième quantité d'une unité.

5. Résonateur d'horlogerie (6) selon l'une des revendications précédentes, **caractérisé en ce que** le mouvement dudit entraîneur (8) comporte au moins un mouvement de pivotement.

6. Résonateur d'horlogerie (6) selon la revendication précédente, **caractérisé en ce que** ledit mouvement dudit entraîneur (8) est un mouvement de pivotement autour dudit axe (A).

7. Résonateur d'horlogerie (6) selon l'une des revendications précédentes, **caractérisé en ce que** ledit mobile (7) est fixé à une platine (5) que comporte ledit mouvement horloger (10) par une pluralité de lames flexibles (9), plus souples que ledit mobile (7), agencées pour maintenir ledit mobile (7) sensiblement centré sur ledit axe (A), et pour restreindre les mouvements dudit mobile (7) dans un même plan (P) perpendiculaire audit axe (A) avec des déplacements limités du centre d'inertie dudit mobile (7) inférieurs au dixième de la plus petite dimension extérieure dudit mobile (7) dans ledit plan (P).

8. Résonateur d'horlogerie (6) selon l'une des revendications précédentes, **caractérisé en ce que** ledit mobile (7) est fixé à une platine (5) que comporte ledit mouvement horloger (10) par une pluralité de lames flexibles (9), plus rigides que ledit mobile (7), agencées pour maintenir ledit mobile (7) sensiblement centré sur ledit axe (A), et pour restreindre les mouvements dudit mobile (7) dans un même plan (P) perpendiculaire audit axe (A) avec des déplacements limités du centre d'inertie dudit mobile (7) inférieurs au dixième de la plus petite dimension extérieure dudit mobile (7) dans ledit plan (P).

9. Résonateur d'horlogerie (6) selon l'une des revendications précédentes, **caractérisé en ce que** ledit mobile (7) est lesté sur sa périphérie, de façon continue ou périodique.

10. Résonateur d'horlogerie (6) selon la revendication précédente, **caractérisé en ce que** ledit mobile (7) est lesté par une pluralité de masselottes.

11. Résonateur d'horlogerie (6) selon l'une des revendications précédentes, **caractérisé en ce que** ledit mobile (7) présente des sections ou/et des épaisseurs variables le long de sa périphérie.

12. Résonateur d'horlogerie (6) selon l'une des revendications précédentes, **caractérisé en ce que** ledit mobile (7) est en matériau micro-usinable ou en silicium et a une section rectangulaire dans tout plan passant par ledit axe (A).

13. Résonateur d'horlogerie (6) selon la revendication précédente, **caractérisé en ce que** ledit mobile (7) est monobloc avec une pluralité de lames flexibles (9) de liaison avec une platine (5) que comporte ledit mouvement horloger (10).

14. Résonateur d'horlogerie (6) selon la revendication précédente, **caractérisé en ce que** ledit mobile (7) est monobloc avec ladite pluralité de lames flexibles (9) et avec ladite platine (5).

15. Résonateur d'horlogerie (6) selon l'une des revendications précédentes, **caractérisé en ce que** ledit mobile (7) a, dans un état libre non contraint, une forme polygonale ou polylobée dans un plan (P) orthogonal audit axe (A).

16. Résonateur d'horlogerie (6) selon l'une des revendications précédentes, **caractérisé en ce que** ledit entraîneur (8) comporte, sur un deuxième niveau, parallèle à celui desdites deuxièmes masses polaires (86), une roue dentée (40) solidaire dudit entraîneur (8), et **en ce que** ledit mobile (7) comporte des butées sous forme de goupilles (41) qui, en fonctionnement normal, oscillent avec ledit mobile (7) sans toucher ladite roue dentée (40), et accrochent ladite roue dentée (40) en cas de décrochement, pour prévenir tout l'emballement.

17. Résonateur d'horlogerie (6) selon l'une des revendications 1 à 16, **caractérisé en ce que** ledit mobile (7) est un anneau coaxial audit entraîneur (8).

18. Résonateur d'horlogerie (6) selon l'une des revendications 1 à 17, **caractérisé en ce que** ledit mobile (7) est un solide au moins partiellement déformable selon la direction dudit axe (A)

19. Mouvement d'horlogerie (10) comportant, fixés sur une platine (5), un moyen de stockage d'énergie (3) agencé pour délivrer ledit couple à un rouage (2) d'actionnement d'un résonateur d'horlogerie (6) comportant un résonateur annulaire (6) selon l'une des revendications précédentes, avec un dit mobile (7) fixé par des lames flexibles (9) à ladite platine (5), et un dit entraîneur (8) entraîné par ledit rouage (2), ledit entraîneur (8) commandant des moyens d'affichage (4) dudit mouvement (10).

20. Pièce d'horlogerie (100) comportant un mouvement (10) selon la revendication précédente, **caractérisée en ce qu'**elle est une montre.

## Patentansprüche

1. Uhrenresonator (6), umfassend ein ringförmiges Drehteil (7) um eine Achse (A), das fähig ist, um diese Achse (A) zu schwingen, und einen Mitnehmer (8), der in einem Uhrwerk (10) einem Drehmoment unterliegt, **dadurch gekennzeichnet, dass** der Resonator ein im Wesentlichen ringförmiger, magnetischer oder elektrostatischer Resonator (6) ist, dessen Drehteil (7) unter der durch die Bewegung des Mitnehmers (8) hervorgerufenen Einwirkung periodisch angeregt wird, wobei der Mitnehmer (8) dafür ausgelegt ist, auf das Drehteil (7) kontaktlos eine Kraft auszuüben, wobei das Drehteil (7) biegsam und zumindest in einer Ebene (P), die zu der Achse (A) senkrecht ist und in der das Drehteil (7) schwingt, verformbar ist, und das Drehteil (7) gemäß einer ersten Teilung einen ersten magnetischen oder elektrisch geladenen Bereich aufweist und wobei der Mitnehmer (8) gemäß einer von der ersten Teilung verschiedenen zweiten Teilung einen zweiten magnetisierten oder elektrisch geladenen Bereich aufweist, der dafür ausgelegt ist, mit dem ersten Bereich anziehend oder abstoßend zusammenzuwirken, derart, dass das Drehteil (7) und der Mitnehmer (8) zusammen ein Drehzahluntersetzungs- oder Drehzahlübersetzungsgetriebe bilden, und **dadurch gekennzeichnet, dass** die Drehzahl des Mitnehmers (8) eine Ausbreitungsgeschwindigkeit einer Verformungswelle in dem Material des Drehteils (7) vollständig um es herum definiert und eine stationäre Welle der Schwingungen des Drehteils (7) zwischen sich wiederholenden Formen, die stationären Moden entsprechen, definiert.

2. Uhrenresonator (6) nach Anspruch 1, **dadurch gekennzeichnet, dass** das Drehteil (7) gemäß einer ersten Teilung eine erste Menge erster magnetischer oder elektrisch geladener polarer Massen (76) umfasst und dass der Mitnehmer (8) gemäß einer von der ersten Teilung verschiedenen zweiten Teilung eine zweite Menge zweiter magnetischer oder elektrisch geladener polarer Massen (86) umfasst, die dafür ausgelegt sind, mit den ersten polaren Massen (76) anziehend oder abstoßend zusammenzuwirken, derart, dass das Drehteil (7) und der Mitnehmer (8) zusammen ein Drehzahluntersetzungs- oder Drehzahlübersetzungsgetriebe bilden.

3. Uhrenresonator (6) nach Anspruch 2, **dadurch gekennzeichnet, dass** sich die erste Menge von der zweiten Menge unterscheidet.

4. Uhrenresonator (6) nach Anspruch 3, **dadurch gekennzeichnet, dass** sich die erste Menge von der zweiten Menge um eine Einheit unterscheidet.

5. Uhrenresonator (6) nach einem der vorhergehenden Ansprüche, **dadurch gekennzeichnet, dass** die Bewegung des Mitnehmers (8) mindestens eine Drehbewegung umfasst.

6. Uhrenresonator (6) nach dem vorhergehenden Anspruch, **dadurch gekennzeichnet, dass** die Bewegung des Mitnehmers (8) eine Drehbewegung um die Achse (A) ist.

7. Uhrenresonator (6) nach einem der vorhergehenden Ansprüche, **dadurch gekennzeichnet, dass** das Drehteil (7) an einer Platine (5), die das Uhrwerk (10) aufweist, durch eine Mehrzahl von biegsamen Plättchen (9) befestigt ist, die nachgiebiger als das Drehteil (7) sind und dafür ausgelegt sind, das Drehteil (7) im Wesentlichen zentriert auf die Achse (A) zu halten und die Bewegungen des Drehteils (7) in derselben Ebene (P) senkrecht zu der Achse (A) mit begrenzten Verlagerungen des Trägheitszentrums des Drehteils (7), die kleiner als ein Zehntel der kleinsten äußeren Abmessungen des Drehteils (7) in der Ebene (P) sind, zu beschränken.

8. Uhrenresonator (6) nach einem der vorhergehenden Ansprüche, **dadurch gekennzeichnet, dass** das Drehteil (7) an einer Platine (5), die das Uhrwerk (10) aufweist, durch eine Mehrzahl von biegsamen Plättchen (9) befestigt ist, die starrer als das Drehteil (7) sind und dafür ausgelegt sind, dass Drehteil (7) im Wesentlichen zentriert auf die Achse (A) zu halten und die Bewegungen des Drehteils (7) in derselben Ebene (P) senkrecht zu der Achse (A) mit begrenzten Verlagerungen des Trägheitszentrums des Drehteils (7), die kleiner als ein Zehntel der kleinsten äußeren Abmessungen des Drehteils (7) in der Ebene (P) sind, zu beschränken.

9. Uhrenresonator (6) nach einem der vorhergehenden Ansprüche, **dadurch gekennzeichnet, dass** das Drehteil (7) an seinem Umfang durchgehend oder periodisch beschwert ist.

10. Uhrenresonator (6) nach den vorhergehenden Anspruch, **dadurch gekennzeichnet, dass** das Drehteil (7) durch eine Mehrzahl von Gewichtchen beschwert ist.

11. Uhrenresonator (6) nach einem der vorhergehenden Ansprüche, **dadurch gekennzeichnet, dass** das Drehteil (7) längs seines Umfangs unterschiedliche Querschnitte und/oder Dicken aufweist.

12. Uhrenresonator (6) nach einem der vorhergehenden Ansprüche, **dadurch gekennzeichnet, dass** das Drehteil (7) aus einem mikrobearbeitbaren Material oder aus Silicium besteht und in jeder Ebene, die durch die Achse (A) verläuft, einen rechtwinkligen Querschnitt besitzt.

13. Uhrenresonator (6) nach dem vorhergehenden Anspruch, **dadurch gekennzeichnet, dass** das Drehteil (7) mit einer Mehrzahl von biegsamen Plättchen (9) für die Verbindung mit einer Platine (5), die das Uhrwerk (10) aufweist, einteilig ausgebildet ist.

14. Uhrenresonator (6) nach dem vorhergehenden Anspruch, **dadurch gekennzeichnet, dass** das Drehteil (7) mit mehreren flexiblen Plättchen (9) und mit der Platine (5) einteilig ausgebildet ist.

15. Uhrenresonator (6) nach einem der vorhergehenden Ansprüche, **dadurch gekennzeichnet, dass** das Drehteil (7) in einem unbelasteten freien Zustand in einer Ebene (P) senkrecht zu der Achse (A) eine polygone oder mehrlappige Form hat.

16. Uhrenresonator (6) nach einem der vorhergehenden Ansprüche, **dadurch gekennzeichnet, dass** der Mitnehmer (8) auf einem zweiten Niveau parallel zu jenem der zweiten polaren Massen (86) ein mit dem Mitnehmer (8) fest verbundenes gezahntes Rad (40) aufweist und dass das Drehteil (7) Anschläge in Form von Stiften (41) aufweist, die im Normalbetrieb mit dem Drehteil (7) schwingen, ohne das gezahnte Rad (40) zu berühren, und im Fall einer Abweichung in das gezahnte Rad (40) einhaken, um jegliches Durchdrehen zu verhindern.

17. Uhrenresonator (6) nach einem der Ansprüche 1 bis 16, **dadurch gekennzeichnet, dass** das Drehteil (7) ein zu dem Mitnehmer (8) koaxialer Ring ist.

18. Uhrenresonator (6) nach einem der Ansprüche 1 bis 17, **dadurch gekennzeichnet, dass** das Drehteil (7) ein Festkörper ist, der in Richtung der Achse (A) zumindest teilweise verformbar ist.

19. Uhrwerk (10), umfassend ein an einer Platine (5) befestigtes Energiespeichermittel (3), das dafür ausgelegt ist, das Drehmoment an ein Räderwerk (2) für die Betätigung eines Uhrenresonators (6) zu liefern, der einen ringförmigen Resonator (6) nach einem der vorhergehenden Ansprüche mit einem Drehteil (7), das durch biegsame Plättchen (9) an der Platine (5) befestigt ist, und einen Mitnehmer (8), der durch das Räderwerk (2) angetrieben wird, umfasst, wobei der Mitnehmer (8) Anzeigemittel (4) des Werks (10) steuert.

20. Zeitmessgerät (100), umfassend ein Werk (10) nach dem vorhergehenden Anspruch, **dadurch gekennzeichnet, dass** es eine Uhr ist.

## Claims

1. Timepiece resonator (6) including a mobile component (7) ring-shaped about an axis (A) and arranged to be capable of oscillation about said axis (A), and a drive member (8) subjected to a torque inside a timepiece movement (10), **characterized in that** said resonator is a substantially annular magnetic or electrostatic resonator (6) of which said mobile component (7) is periodically excited under the action induced by the motion of said drive member (8), said drive member (8) is arranged to exert a contactless force on said mobile component (7), said mobile component (7) being flexible and deformable at least in a plane (P) which is perpendicular to said axis (A) and in which said mobile component (7) oscillates, and said mobile component (7) including a first area magnetically or electrically charged at a first pitch angle, and said drive member (8) including a second area magnetically or electrically charged at a second pitch angle different from said first pitch angle, arranged to cooperate in attraction or in repulsion with said first area, such that said mobile component (7) and said drive member (8) together form a speed reducing or increasing mechanism, and **characterized in that** the speed of said drive member (8) defines a speed of propagation of a wave of deformation in the material of said mobile component (7) all round the latter, and defines a standing wave of oscillation of said mobile component (7) between repetitive shapes corresponding to standing modes.

2. Timepiece resonator (6) according to claim 1, **characterized in that** said mobile component (7) includes a first quantity of first pole pieces (76) magnetically or electrically charged at a first pitch angle, and **in that** said drive member (8) includes a second quantity of second pole pieces (86) magnetically or electrically charged at a second pitch angle different from said first pitch angle, arranged to cooperate in attraction or in repulsion with said first pole pieces (76), such that said mobile component (7) and said drive member (8) together form a speed reducing or increasing mechanism.

3. Timepiece resonator (6) according to claim 2, **characterized in that** said first quantity differs from said second quantity.

4. Timepiece resonator (6) according to claim 3, **characterized in that** said first quantity differs from said second quantity by one unit.

5. Timepiece resonator (6) according to one of the preceding claims, **characterized in that** the movement of said drive member (8) includes at least one pivoting motion.

6. Timepiece resonator (6) according to the preceding claim, **characterized in that** said movement of said drive member (8) is a pivoting motion about said axis (A).

7. Timepiece resonator (6) according to one of the preceding claims, **characterized in that** said mobile component (7) is secured to a plate (5) included in said timepiece movement (10) by a plurality of flexible strips (9), more flexible than said mobile component (7), arranged to maintain said mobile component (7) substantially centred on said axis (A), and to restrict the motions of said mobile component (7) in the same plan (P) perpendicular to said axis (A) with limited displacements of the centre of inertia of said mobile component (7) less than one tenth of the smallest external dimension of said mobile component (7) in said plane (P).

8. Timepiece resonator (6) according to one of the preceding claims, **characterized in that** said mobile component (7) is secured to a plate (5) included in said timepiece movement (10) by a plurality of flexible strips (9), more rigid than said mobile component (7), arranged to maintain said mobile component (7) substantially centred on said axis (A), and to restrict the motions of said mobile component (7) in the same plan (P) perpendicular to said axis (A) with limited displacements of the centre of inertia of said mobile component (7) less than one tenth of the smallest external dimension of said mobile component (7) in said plane (P).

9. Timepiece resonator (6) according to one of the preceding claims, **characterized in that** said mobile component (7) is weighted on the periphery thereof, in a continuous or periodic manner.

10. Timepiece resonator (6) according to the preceding claim, **characterized in that** said mobile component (7) is weighted by a plurality of inertia-blocks.

11. Timepiece resonator (6) according to one of the preceding claims, **characterized in that** said mobile component (7) has variable cross sections and/or thicknesses along the periphery thereof.

12. Timepiece resonator (6) according to one of the preceding claims, **characterized in that** said mobile component (7) is made of micromachinable material or silicon and has a rectangular cross section in every plane passing through said axis (A).

13. Timepiece resonator (6) according to the preceding claim, **characterized in that** said mobile component (7) is made integral with a plurality of flexible strips (9) for connection to a plate (5) included in said timepiece movement (10).

14. Timepiece resonator (6) according to the preceding claim, **characterized in that** said mobile component (7) is integral with said plurality of flexible strips (9) and with said plate (5).

15. Timepiece resonator (6) according to one of the preceding claims, **characterized in that**, in an unrestricted free state, said mobile component (7) has a polygonal or polylobate shape in a plane (P) orthogonal to said axis (A).

16. Timepiece resonator (6) according to one of the preceding claims, **characterized in that** said drive member (8) includes, on a second level, parallel to that of said second pole pieces (86), a toothed wheel (40) integral with said drive member (8), and **in that** said mobile component (7) includes stops in the form of pins (41) which, in normal operation, oscillate with said mobile component (7) without touching said toothed wheel (40), and hook said toothed wheel (40) in the event of loss of synchronization, to prevent any racing.

17. Timepiece resonator (6) according to one of claims 1 to 16, **characterized in that** said mobile component (7) is a ring coaxial to said drive member (8).

18. Timepiece resonator (6) according to one of claims 1 to 17, **characterized in that** said mobile component (7) is a solid at least partially deformable in the direction of said axis (A).

19. Timepiece movement (10) including, secured on a plate (5), an energy storage means (3) arranged to deliver said torque to a gear train (2) for actuating a timepiece resonator including an annular resonator (6) according to one of the preceding claims, with a said mobile component (7) secured by flexible strips (9) to said plate (5), and a said drive member (8) driven by said gear train (2), said drive member (8) controlling display means (4) of said movement (10).

20. Timepiece (100) including a movement (10) according to the preceding claim, **characterized in that** the timepiece is a watch.
